# DEMANDE DE BREVET EUROPEEN

(11) **EP 1 617 393 A1**
(43) Date de publication de la demande: **18.01.2006**
(21) Numéro de dépôt: 05300543.5
(22) Date de dépôt: 30.06.2005
(51) Int. Cl.: G09F 7/20

(54) **Dispositif d'affichage**

(30) Priorité: 12.07.2004 FR 0407733
(71) Demandeur: Lacroix, Jean-Paul, 78430 Louveciennes (FR)
(72) Inventeur: Lacroix, Jean-Paul, 78430 Louveciennes (FR)
(74) Mandataire: den Braber, Gerard Paul

(57) **Abrégé**

Un dispositif d'affichage 1 comporte :
- une potence 2 munie d'un moyen pour la fixation d'une affiche 3,
- un support 4 apte à être fixé à une partie MTG d'un mobilier TG et à être traversé par la potence,
- un moyen de guidage 5 pour la potence, le moyen de guidage étant couplé au support,
- un moyen de maintien haut 6 pour maintenir la potence dans une position d'affichage, et
- un moyen de maintien bas 10 pour maintenir la potence dans une position de changement d'affiche.

## Description

### DOMAINE TECHNIQUE DE L'INVENTION

L'invention se rapporte à un dispositif d'affichage. En particulier, l'invention se rapporte à un dispositif d'affichage pour une affiche destinée à être positionnée en hauteur. L'invention trouve une application particulière dans le domaine des équipements pour la distribution de marchandises, tels que les mobiliers comportant des affiches publicitaires et/ou informatives.

### ETAT DE LA TECHNIQUE

Dans le domaine de la grande distribution, les magasins tels que les supermarchés, hypermarchés, etc... comprennent des rayonnages ou linéaires. Les rayonnages des magasins sont constitués de mobiliers modulaires dans lesquels sont disposées les marchandises en vente. Les mobiliers modulaires sont couramment dénommés gondoles. Les gondoles se terminent à chacune de leurs extrémités par une tête de gondole. La tête de gondole est placée perpendiculairement aux autres. Généralement, la tête de gondole est réservée aux marchandises en promotion.
Les informations relatives à ces promotions sont habituellement inscrites sur des affiches situées au dessus de la tête de gondole, pour une attraction des consommateurs la plus large possible. Les configurations les plus fréquentes sont deux affiches alignées, ou en V, ou une seule affiche transversale.

Les affiches de tête de gondole peuvent être supportées par des potences (par exemple sous la forme de tubes métalliques fixés à la tête de gondole). Elles peuvent également être suspendues au plafond des magasins au dessus de la tête de gondole.
Ces affiches nécessitent des changements fréquents, au rythme des promotions qu'elles mettent en avant. Les changements d'affiche sont effectués par un opérateur à l'aide d'un escabeau, ou d'une grande perche lorsqu'il s'agit d'affiche suspendue. Ces changements d'affiche présentent l'inconvénient d'être lents, d'encombrer les allées et de nécessiter du matériel. En outre, concernant l'opérateur, ils peuvent être pénibles (travail en porte à faux, au dessus des produits en rayon) et même risqués (chute).

Le brevet NZ332432 décrit un système d'affichage comportant un mât et un support d'affiche. Le support d'affiche est couplé au mât par un ou plusieurs manchons concentriques au mât. Les manchons permettent au support d'affiche de glisser verticalement et de tourner par rapport au mât. Ce système d'affichage nécessite d'être disposé dans les allées adjacentes à la tête de gondole. Il présente l'inconvénient de substantiellement réduire la largeur de passage dans les allées, causant une gêne pour la manutention des marchandises dans les linéaires et pour le passage des consommateurs avec leurs chariots. Il crée également des problèmes de sécurité vis-à-vis des consommateurs car il peut tomber en cas de choc. En outre, ce système est coûteux car le mât doit posséder une longueur et un diamètre suffisant pour permettre une course de l'affiche entre une position haute d'affichage et une position basse de changement d'affiche, tout en offrant une tenue mécanique suffisante.

### EXPOSE DE L'INVENTION

Un but de l'invention est de proposer un dispositif d'affichage permettant de résoudre au moins un des problèmes des systèmes d'affichage de l'art antérieur.

Selon l'invention le dispositif d'affichage comporte un support apte à être fixé au mobilier, le support guidant une potence manoeuvrable du sol et permettant à la potence d'avoir des degrés de liberté permettant de descendre les affiches à hauteur de l'opérateur pour les changer et d'orienter les affiches en position d'affichage.
En particulier, pour un mobilier de type tête de gondole de magasin, le dispositif se fixe au montant latéral de la tête de gondole. Le dispositif permet une position d'affichage au dessus de la tête de gondole, et une position de changement d'affiche basse dans une allée adjacente à la tête de gondole.

Plus précisément, la présente invention concerne un dispositif d'affichage comportant:
- une potence munie d'un moyen pour la fixation d'une affiche,
- un support apte à être fixé à une partie d'un mobilier et à être traversé par la potence,
- un moyen de guidage pour la potence, le moyen de guidage étant couplé au support,
- un moyen de maintien haut pour maintenir la potence dans une position d'affichage, et
- un moyen de maintien bas pour maintenir la potence dans une position de changement d'affiche.
   De préférence, la potence traverse le support de manière décalée par rapport au mobilier.

Selon l'invention, le dispositif d'affichage est caractérisé en ce que:
- la potence comporte un tube sensiblement vertical,
- le support comporte un moyen pour la fixation à une partie du mobilier,
- le moyen de guidage comporte un palier de guidage intégré au support,
- le support et le moyen de guidage comporte une fente de passage sensiblement verticale dont l'épaisseur est au moins égale à l'épaisseur de l'affiche,
- le moyen de maintien haut comporte une butée haute, et
- le moyen de maintien bas comporte une butée basse.

Selon un premier mode de réalisation, le tube comporte dans une partie supérieure une fente destinée à recevoir l'affiche. Le tube peut aussi comporter dans une partie inférieure une fente recevant une plaque découpée faisant saillie de la fente. La plaque découpée coopère avec un élément du support constituant un appui pour former la butée haute.
Selon un second mode de réalisation, le tube comporte dans une partie supérieure un profilé rapporté destiné à la fixation de l'affiche. Une autre pièce rapportée peut être fixée sur le tube dans le prolongement du profilé pour former la butée haute.
Avantageusement, l'élément du support peut comporter au moins un crantage, apte à coopérer avec la plaque découpée, le profilé, ou la vis faisant saillie du tube pour définir au moins une orientation d'affichage. Cet élément du support peut être constitué par le palier de guidage ou tout autre élément constitutif du support.
La butée basse est constituée par un bouchon fixé à une extrémité supérieure du tube, le bouchon débordant du tube.

Par conséquent, avec le dispositif d'affichage de l'invention, la potence manoeuvrable ne constitue pas une gêne visuelle ou physique. Le dispositif d'affichage permet des changements d'affiche de façon simple et rapide depuis les allées du magasin. Le dispositif ne réduit ni le passage dans les allées des magasins, ni la place disponible pour les produits en rayon ce qui permet d'assurer une grande efficacité de manutention des marchandises, une facilité de passage des consommateurs avec leurs chariots et une sécurité améliorée vis-à-vis des consommateurs.

Le dispositif d'affichage selon l'invention peut s'adapter aux différents types de gondoles des magasins, et ceci avec un surcoût minimum par rapport aux potences basiques existantes. Avantageusement, le dispositif d'affichage peut permettre un affichage longitudinal, en V, ou transversal, au choix de l'opérateur.
Avantageusement, le dispositif d'affichage peut participer à la signalétique générale des magasins. Le dispositif d'affichage fixé au mobilier permet d'obtenir un ensemble esthétique cohérent dont le nettoyage est simplifié (les risques d'encrassement sont inexistants, à tout le moins très limités).

L'invention se rapporte également à un mobilier comportant au moins un dispositif d'affichage selon l'invention fixé sur un montant du mobilier.

### DESCRIPTION DES FIGURES

La présente invention est illustrée par des exemples non limitatifs sur les figures jointes, dans lesquelles des références identiques indiquent des éléments similaires:
- la figure 1 illustre schématiquement un mobilier comportant un dispositif d'affichage selon l'invention;
- les figures 2.A et 2.B représentent des vues détaillées du dispositif d'affichage selon un premier mode de réalisation de l'invention;
- les figures 3.A et 3.B représentent le dispositif d'affichage selon l'invention respectivement en position haute d'affichage et en position basse de changement d'affiche; et
- les figures 4.A et 4.B représentent des vues détaillées d'un second mode de réalisation du dispositif d'affichage selon l'invention.

### DESCRIPTION DETAILLEE DE L'INVENTION

La figure 1 est une vue en perspective d'un mobilier comportant un dispositif d'affichage selon l'invention.

Le mobilier est composé d'une gondole G et d'une tête de gondole TG, munies de rayonnages pouvant recevoir des marchandises. La tête de gondole est placée à une extrémité de la gondole et perpendiculairement à cette gondole. La figure 1 montre une configuration typique comportant deux affiches 3, 3' alignées et situées au dessus de la tête de gondole TG. Les affiches informent les consommateurs des marchandises disposées dans les rayonnages de la tête de gondole.

Dans l'ensemble de la description qui va suivre, les termes suivants seront utilisés dans leur sens le plus large:
- une affiche peut désigner:
   - une affiche nue en papier, plastifiée, carton, plastique souple, ou plastique rigide,
   - une pochette sous la forme d'une feuille plastique transparente découpée et pliée, dans laquelle vient s'insérer une affiche nue,
   - une plaque plastique ou métallique sur laquelle est fixée une pochette ou directement une affiche nue,
   - une lame plastique ou métallique, sur laquelle peut s'accrocher une pochette ou directement une affiche nue,
   - un profilé maintenant le bord haut d'une affiche nue par tout moyen de fixation connu.
- un moyen de fixation peut désigner:
   - une agrafe, un bouton pression, une pince, une punaise, un clip, etc...
   - un rivet, une vis, un boulon, etc....
   - une esse, une boucle, un anneau, un crochet, etc....
   - une fente, une partie pinçante ou une lame grippante d'un profilé pour affiche, ou des rouleaux rapportés au profilé pour affiche,
   - un adhésif double face, un collage, un soudage,
   - un aimant.
- un crantage peut désigner un crantage, une encoche, une empreinte ou un index.

Selon l'invention, le dispositif d'affichage 1 comporte un support 4 et une potence 2. La potence 2 sous la forme d'un tube reçoit à chacune de ses deux extrémités un bouchon 10. L'affiche 3 est fixée à la potence 2.

Le dispositif d'affichage 1 est fixé sur chacun des deux montants MTG de la tête de gondole TG au moyen d'un support 4. Le support 4 est traversé par la potence 2 de part en part d'une façon décalée par rapport au montant MTG, de sorte que la course du tube ne soit pas gênée et que sa préhension et sa manipulation soient aisées.

La figure 2.A montre une vue en perspective détaillée de chacun des éléments formant le dispositif d'affichage selon le premier mode de réalisation de l'invention. La figure 2.B montre la plupart de ces éléments assemblés pour former le dispositif d'affichage.

La potence est constituée par un tube vertical 2 comportant une fente 7. Une affiche 3 vient s'insérer dans une partie supérieure PS de la fente 7. Le tube et l'affiche sont assemblés par des moyens de fixation. Avantageusement, ces moyens de fixation peuvent être des boutons pression (non représentés) traversant des perçages 11, 12 du tube et de l'affiche.
En outre, le tube fendu 2 comporte une plaque découpée 6 en forme de L inversé. La plaque vient s'insérer dans une partie inférieure PI de la fente 7 de sorte qu'une partie de la plaque fasse saillie hors de la fente. Le tube et la plaque sont assemblés par des moyens de fixation, de préférence des boutons pression (non représentés) traversant des perçages 13, 14 du tube et de la plaque. La plaque 6 peut aussi être prolongée jusqu'à l'affiche pour constituer un appui supplémentaire pour l'affiche. Avantageusement, la partie en saillie de la plaque 6 prolongée jusqu'à l'affiche constitue un guidage pour la descente et la remontée du tube.

Alternativement, le tube fendu 2 peut également comporter deux parois 7A, 7B de part et d'autre de la fente 7. Les parois rejoignent l'intérieur du tube du côté diamétralement opposé à la fente et sont percées en même temps que les perçages 11, 13. L'affiche comme la plaque sont insérées entre les deux parois 7A, 7B. Elles sont fixées au tube, par l'intermédiaire de ces perçages. Les moyens de fixation peuvent avantageusement prendre appui sur les parois 7A, 7B planes, et être masqués par le tube 2. Cette alternative permet un meilleur maintien de l'affiche et/ou de la plaque dans la fente 7. Dans le cas d'un tube 2 en matière plastique extrudée, les parois 7A, 7B peuvent avoir un effet pinçant, par leur forme ou par des lames grippantes co-extrudées en matière souple.

Le tube fendu 2 peut également comporter un bouchon 10 à ces deux extrémités. Le bouchon recouvre le tube. D'une part, il permet de masquer sa découpe à longueur ainsi que les perçages 11, 12, 13, 14. D'autre part, il constitue un élément de butée pour le tube se trouvant en position basse.

Le support 4 comporte une partie inférieure 4A. La partie inférieure 4A comporte un évidement 4B muni de moyens de fixation au montant de la tête de gondole destinés à venir se fixer sur le dessus d'un montant de la tête de gondole. Avantageusement, l'évidement 4B est prévu de manière suffisamment large pour recouvrir des montants de têtes de gondole de dimensions variées. Les moyens de fixation au montant de la tête de gondole comprennent des trous de fixation (par rivetage, par vissage, ou par aimants rapportés) ou de l'adhésif double face.
La partie inférieure 4A comporte également un palier de guidage 5 pour le tube vertical 2. Le palier de guidage, par exemple sous la forme d'un cylindre creux lié à la partie inférieure 4A, permet au tube vertical de traverser le support et de glisser en translation et en rotation par rapport au support. Le palier de guidage 5 est disposé dans le support 4 de sorte que le tube soit décalé du montant de la tête de gondole et ne soit pas gêné dans sa course. Le support 4 comporte également au moins un crantage 8. Par exemple, le crantage peut être pratiqué au niveau de la partie supérieure du cylindre creux formant le palier de guidage 5. Tout autre élément constitutif du support peut également recevoir ce crantage. Le nombre de crantages peut varier et détermine le nombre de directions d'orientation possibles.
Enfin, le support comporte une fente de passage 15 dont l'épaisseur est supérieure à l'épaisseur de l'affiche 3 et de la plaque 6.
Le support 4 peut aussi comporter une partie supérieure 4C sous la forme d'une plaque, formant un simple capotage de la partie inférieure 4A. Le support 4, les parties inférieure 4A et supérieure 4C, les bouchons 10, la plaque découpée 6 peuvent être fabriqués en matière plastique. Les parties inférieure 4A et supérieure 4C peuvent être une seule et même pièce creuse.

Le fonctionnement du dispositif d'affichage va être décrit en relation avec les figures 3.A et 3.B.

Le dispositif d'affichage permet de passer d'une position d'affichage à une position de changement d'affiche. La figure 3.A illustre la position d'affichage pour laquelle l'affiche se trouve en position haute permettant l'affichage. La figure 3.B illustre la position de changement d'affiche pour laquelle l'affiche se trouve en position basse permettant son changement.

La position haute est obtenue par une butée réalisée par l'insertion de la plaque découpée 6 dans le crantage 8 (voir figure 2). Le tube 2 avec l'affiche 3 est en appui sur le support 4 lorsque l'affiche est en position haute. En position d'affichage le choix d'une direction d'orientation d'affichage est déterminé par le crantage du support. Avantageusement, le support est muni de plusieurs crantages, permettant aux affiches d'être positionnées selon une direction longitudinale aux tablettes, en V, ou transversale au choix de l'opérateur.
Pour atteindre la position basse, un opérateur saisit le tube 2 en le relevant légèrement pour sortir la plaque découpée 6 du crantage 8, puis il fait pivoter le tube jusqu'à ce que l'affiche et la plaque découpée soient alignées avec la fente de passage 15 du support 4 (voir flèches pointillées de la figure 3.A). L'affiche se trouve alors au dessus et perpendiculairement à l'allée jouxtant la gondole. Le tube et l'affiche peuvent être descendus en position basse (voir flèche pointillée de la figure 3.B). La fente de passage 15 du support 4 laisse passer la plaque découpée 6 constituant la butée puis l'affiche 3. Le tube 2 descend jusqu'à ce que le bouchon 10 de son extrémité supérieure vienne en butée sur le support 4. En position basse, l'affiche peut être découplée du tube et changée. La manoeuvre inverse permet de remonter le tube muni d'une nouvelle affiche en position haute.

Par conséquent, les positions haute et basse ainsi que le changement d'affiche sont obtenues par des manoeuvres simples, rapides, effectuées au sol et ne nécessitant ni outil, ni matériel additionnel (escabeau, perche, etc....). Il ne limite pas l'espace réservé aux produits et le passage dans les allées.
De plus, il peut aisément participer à la signalétique générale des magasins par les formes et surfaces d'affichage du tube et du support. Par exemple, les numéros d'allée peuvent être inscrits sur le tube ou sur le support.
En outre, le dispositif d'affichage a une structure simple et son coût reste modeste.

Les figures 4.A et 4.B représentent des vues détaillées du second mode de réalisation de l'invention. Le support 4 est un tube épais, par exemple usiné dans un tube plastique. Son épaisseur est suffisante pour permettre de manipuler sans gêne, comme décrit précédemment, le tube 2 qui le traverse. Son épaisseur permet aussi d'y inclure les moyens de fixation. Par exemple, ces moyens de fixation peuvent être des perçages (non représentés) permettant de riveter le support d'affichage sur le côté des montants de la tête de gondole, les têtes de rivet étant inscrites dans l'épaisseur du tube 4. Alternativement, une platine intermédiaire peut être rivetée au support 4, permettant d'adhésiver l'ensemble sur le côté des montants de la tête de gondole.
Le tube 2 est cylindrique. Un profilé 20 sensiblement en U lui est rapporté dans la partie supérieure PS, pour la fixation de l'affiche 3 par des moyens de fixation (par exemple coopération des perçages 11 du profilé avec les perçages 12 de l'affiche). Le profilé peut comporter une lame centrale réduisant le jeu entre le profilé et l'affiche sous forme de pochette, cette lame centrale étant intégrée ou rapportée au profilé.
Le profilé 20 faisant saillie du tube 2 peut se prolonger dans une partie inférieure PI du tube pour former un élément de butée en jouant le rôle de la plaque découpée des figures 2.A et 2.B. Alternativement, une autre pièce rapportée peut être fixée sur le tube 2 dans le prolongement du profilé 20 pour former la butée haute. Avantageusement, cette pièce rapportée peut être une vis (non représentée), vissée dans le perçage 21, sa tête faisant saillie du tube et formant la butée haute.
En ce qui concerne les autres éléments constitutifs de ce mode réalisation, ils sont identiques à ceux des figures 3 avec le palier de guidage 5 pour la potence, une pluralité de crantages 8 pour déterminer des directions d'orientation différentes, un bouchon 10 et une fente de passage 15 dont l'épaisseur permet le passage de la butée et de l'affiche (figure 4.B).

L'invention vient d'être décrite en relation avec un exemple particulier d'application aux mobiliers tels que des gondoles utilisées par la grande distribution. Néanmoins, il est évident pour un homme du métier que l'invention peut être étendue à d'autres types de mobiliers, tels que des présentoirs, étagères ou stands pour les expositions, salons, marchés, la vente ou la location de tous produits, etc....

Les figures et leurs descriptions faites ci-dessus illustrent l'invention plutôt qu'elles ne la limitent. Les signes de références dans les revendications n'ont aucun caractère limitatif. Les verbes "comprendre" et "comporter" n'exclue pas la présence d'autres éléments que ceux listés dans les revendications. Le mot "un" précédant un élément n'exclue pas la présence d'une pluralité de tels éléments.

## Revendications

1. Un dispositif d'affichage (1) comportant une potence (2) munie d'un moyen pour la fixation d'une affiche (3), **caractérisé en ce qu'**il comporte en outre:
- un support (4) apte à être fixé à une partie (MTG) d'un mobilier (TG) et à être traversé par la potence,
- un moyen de guidage (5) pour la potence, le moyen de guidage étant couplé au support,
- un moyen de maintien haut (6) pour maintenir la potence dans une position d'affichage, et
- un moyen de maintien bas (10) pour maintenir la potence dans une position de changement d'affiche.

2. Un dispositif d'affichage selon la revendication précédente, **caractérisé en ce que** la potence (2) traverse le support (4) de manière décalée par rapport au mobilier (TG).

3. Un dispositif d'affichage selon la revendication 1 ou 2, **caractérisé en ce que**:
- la potence comporte un tube (2) sensiblement vertical,
- le support (4) comporte un moyen pour la fixation à une partie (MTG) du mobilier (TG),
- le moyen de guidage comporte un palier de guidage (5) intégré au support (4),
- le support (4) et le moyen de guidage (5) comporte une fente de passage (15) sensiblement verticale dont l'épaisseur (e) est au moins égale à l'épaisseur de l'affiche,
- le moyen de maintien haut comporte une butée haute (6), et
- le moyen de maintien bas comporte une butée basse (10).

4. Un dispositif d'affichage selon la revendication précédente, **caractérisé en ce que** le tube (2) comporte une fente (7) destinée à recevoir l'affiche (3) dans une partie supérieure (PS) et à recevoir une plaque découpée (6) dans une partie inférieure (PI), la plaque découpée faisant saillie de la fente, et coopérant avec un élément du support (4) constituant un appui pour former la butée haute.

5. Un dispositif d'affichage selon la revendication 3, **caractérisé en ce que** le tube (2) comporte dans une partie supérieure (PS) un profilé (20) rapporté, faisant saillie du tube et destiné à la fixation de l'affiche (3), le profilé se prolongeant dans une partie inférieure (PI) du tube et coopérant avec un élément du support (4) constituant un appui pour former la butée haute.

6. Un dispositif d'affichage selon la revendication 3, **caractérisé en ce que** le tube (2) comporte dans une partie supérieure (PS) un profilé (20) rapporté, faisant saillie du tube et destiné à la fixation de l'affiche (3), une autre pièce rapportée étant fixée sur le tube, dans une partie inférieure (PI) et dans le prolongement du profilé (20), coopérant avec un élément du support (4) constituant un appui pour former la butée haute.

7. Un dispositif d'affichage selon l'une des revendications 4 à 6, **caractérisé en ce que** l'élément du support (4) comporte au moins un crantage (8) définissant au moins une orientation d'affichage.

8. Un dispositif d'affichage selon la revendication précédente, **caractérisé en ce que** l'élément du support (4) est constitué par le palier de guidage (5).

9. Un dispositif d'affichage selon l'une des revendications 3 à 8, **caractérisé en ce que** la butée basse est constituée par un bouchon (10) fixé à une extrémité supérieure du tube (2), le bouchon (10) débordant du tube.

10. Un mobilier (TG) comportant au moins un montant (MTG), **caractérisé en ce qu'**il comporte en outre au moins un dispositif d'affichage (1) selon l'une des revendications 1 à 9 fixé sur au moins un montant (MTG).
